# EUROPÄISCHE PATENTSCHRIFT

(11) **EP 3 486 407 B1**
(45) Veröffentlichungstag und Bekanntmachung des Hinweises auf die Patenterteilung: **19.05.2021**
(21) Anmeldenummer: 17201969.7
(22) Anmeldetag: 15.11.2017
(51) Int. Cl.: E05B 15/00, E05B 3/04, E05B 15/02

(54) **DRÜCKERELEMENT UND FENSTERGRIFFGARNITUR**
HANDLE ELEMENT AND WINDOW HANDLE FITTINGS
ÉLÉMENT DE POIGNÉE ET GARNITURE DE POIGNÉE DE FENÊTRE

(43) Veröffentlichungstag der Anmeldung: 22.05.2019
(73) Patentinhaber: HAFI Beschläge GmbH, 89275 Elchingen (DE)
(72) Erfinder: HOFFMANN, Jörg, 89520 Heidenheim (DE)
(74) Vertreter: DREISS Patentanwälte PartG mbB

(56) Entgegenhaltungen:
- BE-A- 466 763
- DE-A1- 2 321 595
- DE-A1-102009 001 665
- FR-A1- 3 043 117
- GB-A- 416 335
- GB-A- 579 025
- GB-A- 1 115 217
- US-A- 5 219 192

## Beschreibung

Die vorliegende Erfindung betrifft ein Drückerelement nach dem Oberbegriff des Anspruchs 1, also ein Drückerelement mit einem Griffabschnitt zur Verbindung mit einem Fensterbeschlag, wobei der Fensterbeschlag ein drehbares Getriebeelement, insbesondere eine Getriebenuss, zum Öffnen und Verschließen eines Fensterschlossmechanismus umfasst, wobei das Drückerelement ein Momentenübertragungselement, insbesondere ein Vierkantelement, umfasst, das sich in einer axialen Richtung erstreckt und mit einer Überstandslänge aus dem Drückerelement hervorsteht und das ausgebildet ist, um sich in einem Montagezustand des Drückerelements mit dem Fensterbeschlag in das Getriebeelement zu erstrecken, um eine Schwenkbewegung des Drückerelements in eine Drehung des Getriebeelements um die axiale Richtung zu übertragen.

Unter einem Drückerelement ist im vorliegenden Sinne die Handhabe zum Öffnen und Schließen des Fensters zu verstehen.

Unter einem Fensterbeschlag im Sinne der vorliegenden Anmeldung ist dabei die Mechanik zum Öffnen und Schließen des Fensters bzw. zu dessen Verriegelung und Entriegelung zu verstehen.

Mit einer Fenstergriffgarnitur ist das Drückerelement und die zur Montage des Drückerelements dienende Unterkonstruktion gemeint.

Aus dem Stand der Technik bekannt sind Drückerelemente, mit den oben genannten Merkmalen, bei denen das Drückerelement und das Momentenübertragungselement miteinander verbunden sind. Die Verbindung von Drückerelement und Momentenübertragungselement kann dabei lösbar oder auch unlösbar ausgeführt sein. Bei herkömmlichen Fenstergriffbeschlägen werden Drückerelement und Momentenübertragungselement häufig miteinander verpresst, so dass sie unlösbar miteinander verbunden sind. FR 3 043 117 A1 beschreibt ein Drückerelement nach dem Oberbegriff des Anspruchs 1. DE 23 21 595 A1 und GB 579 025 A beschreiben andere Drückerelemente.

Ein Problem bei den bekannten Drückerelementen ist, dass das Momentenübertragungselement eine feste Länge aufweist mit der es aus dem übrigen Drückerelement heraussteht. Je nach zu bestückendem Fenster bzw. Fensterbeschlag kann sich die benötigte Länge jedoch unterscheiden. Herkömmlicherweise wird die Überstandslänge des Momentenübertragungselements über das übrige Drückerelement vor Ort durch Kürzen bzw. Absägen des Momentenübertragungselements angepasst. Dies ist aufwendig und ist mit Werkzeugaufwand verbunden. Die Überstandslänge des Momentenübertragungselements wird daher herkömmlicher Weise bei der Produktion definiert. Durch eine, bspw. manuelle, nachträgliche Kürzung des Momentenübertragungselements besteht die Gefahr, dass evtl. vorhandene Zertifizierungen erlöschen, oder die Funktionalität beeinträchtigt wird.

Dies Problem wird erfindungsgemäß dadurch gelöst, dass das Drückerelement ein, insbesondere stiftartiges, Einstellelement, vorzugsweise eine Schraube, umfasst, das sich durch das Momentenübertragungselement erstreckt und mit einem griffabschnittzugewandten Befestigungsabschnitt in axialer Richtung variabel positionierbar im Drückerelement, vorzugsweise lösbar, befestigt ist, wobei ein Überstand des Momentenübertragungselements durch unterschiedliches Positionieren des Einstellelements in axialer Richtung beeinflussbar ist. Hierdurch kann bei der Montage des Drückerelements in einfacher Weise durch entsprechendes Positionieren des Einzelelements der Überstand des Momentenübertragungselements angepasst werden.

Erfindungsgemäß erstreckt sich das Einstellelement in axialer Richtung durch die gesamte axiale Erstreckung des Momentenübertragungselements hindurch.

Vorteilhaft ist, wenn der griffabschnittzugewandte Befestigungsabschnitt des Einstellelements über einen formschlüssigen Hintergriff mit einem in dem Drückerelement angeordneten Aufnahmeabschnitt in axialer Richtung variabel positionierbar im Drückerelement befestigt ist, insbesondere wobei der griffabschnittzugewandte Befestigungsabschnitt des Einstellelements ein Gewinde aufweist, das in ein Gegengewinde des in dem Drückerelement angeordneten Aufnahmeabschnitts eingeschraubt ist. Beispielsweise kann das Einstellelement über einen Schraubenzieher oder Akkuschrauber variabel in axialer Richtung positioniert werden.

Erfindungsgemäß ist, wenn das Momentenübertragungselement in axialer Richtung gegenüber dem Einstellelement unverschieblich angeordnet ist, vorzugsweise wobei das Momentenübertragungselement in axialer Richtung gegenüber dem Einstellelement durch ein Sicherungselement, insbesondere einen Sicherungsring, unverschieblich gehalten ist. Hierdurch wird eine Bewegung des Einstellelements bzw. eine Änderung der Position des Einstellelements in einfacher Art und Weise direkt auf das Momentenübertragungselement übertragen.

Das Momentenübertragungselement ist erfindungsgemäß in axialer Richtung gegenüber dem Einstellelement durch ein Spannelement, vorzugsweise das durch eine Feder gebildet ist, verspannt, vorzugsweise wobei das Momentenübertragungselement in axialer Richtung gegenüber dem Einstellelement gegen die Verspannung verschieblich ist.

Das Momentenübertragungselement kann also über eine Feder gegenüber dem Einstellelement befestigt sein. Die Feder stellt eine Variante des Sicherungselements dar. Die Feder sichert das Momentenübertragungselement axial verschieblich gegenüber dem Einstellelement. Die Feder kann mit einem Ende an einer im Fenstergriff angeordneten Hülse anliegen und mit dem anderen Ende an dem Momentenübertragungselement, wenn die Fenstergriffgarnitur sich im zusammengesetzten Zustand befindet.

Die Feder kann das Momentenübertragungselement gegen einen Schraubenkopf des Einstellelements spannen. Denkbar ist jedoch generell, dass die Feder das Momentenübertragungselement gegen einen Anschlag des Einstellelements spannt. Der Anschlag kann dabei durch den Schraubenkopf gebildet sein, er kann jedoch auch anders ausgebildet sein.

Vorteilhaft ist, wenn das Momentenübertragungselement eine umfänglich geschlossene und in axialer Richtung erstreckte Durchgangsöffnung aufweist, in der das Einstellelement angeordnet ist. Hierdurch wird die gesamte Konstruktion besonders stabil.

Vorteilhaft ist, wenn das Einstellelement im befestigten Zustand um die axiale Richtung gegenüber dem Momentenübertragungselement verdrehbar ist. Ein entsprechendes Drückerelement ist einfach herstellbar und besonders flexibel in der Einstellung des Überstands.

Vorteilhaft ist, wenn das Momentenübertragungselement gegenüber dem Halsabschnitt des Drückerelements über einen Formschluss, vorzugsweise mit einem, vorzugsweise über einen Kraftschluss, drehfest im Drückerelement angeordneten Halteelement, drehfest ist. Hierdurch kann eine Schwenkbewegung des Drückerelements in vorteilhafter Weise über das Momentenübertragungselement auf das entsprechende Getriebeelement des Fenstersschlossmechanismus übertragen werden.

Vorteilhaft ist, wenn das Halteelement kraftschlüssig und/oder formschlüssig im Drückerelement gehalten ist. Ein derartiges Drückerelement ist einfach herstellbar.

Im Sinne der vorliegenden Erfindung ist auch eine Fenstergriffgarnitur, die eine Unterkonstruktion und ein Drückerelement nach einer oder mehreren der voranstehenden Ausführungsformen umfasst, vorzugsweise wobei sie weiter ein, vorzugsweise ringförmiges, Rastelement umfasst, das drehfest gegenüber dem Momentenübertragungselement angeordnet ist und ausgebildet ist, um in wenigstens zwei, vorzugsweise um 90° zueinander versetzten, Stellungen des Drückerelements einzurasten, vorzugsweise wobei das Rastelement eine Bahn aufweist, die derart ausgebildet ist, dass wenigstens ein federvorgespannter, vorzugsweise kugelförmiger, Rastkörper, der derart in der Unterkonstruktion gegenüber dem Rastelement angeordnet ist, dass er sich bei einem Verschwenken des Drückerelements gegenüber der Unterkonstruktion in der Bahn bewegt und in wenigstens zwei, vorzugsweise um 90° zueinander versetzten, Stellungen des Drückerelements einrastet.

Vorteilhaft ist, wenn bei der eben genannten Fenstergriffgarnitur das Drückerelement in axialer Richtung über ein Sicherungselement, vorzugsweise über einen Sicherungsring, gegenüber der Unterkonstruktion und vorzugsweise dem Rastelement gehalten ist, vorzugsweise wobei das Sicherungselement in formschlüssigem Eingriff mit dem Halteelement steht. Hierdurch wird in einfacher Art und Weise die Gesamtkonstruktion zusammengehalten.

Das Halteelement kann auch mit der Unterkonstruktion verbördelt sein. Hierdurch werden weniger Bauteile für die Fenstergriffgarnitur benötigt.

Weitere Einzelheiten, Merkmale und Vorteile der Erfindung ergeben sich aus den beigefügten Patentansprüchen und aus der zeichnerischen Darstellung und nachfolgenden Beschreibung bevorzugter Ausführungsformen der Erfindung.

In der Zeichnung zeigt:
- Figur 1: eine explosionsartige Darstellung einer Ausführungsform einer erfindungsgemäßen Fenstergriffgarnitur mit einem erfindungsgemäßen Drückerelement in teilweise aufgerissener Darstellung beim Blick vom Momentenübertragungselement her;
- Figur 2: eine explosionsartige Darstellung der Ausführungsform aus Figur 1 in einem teilweise zusammengesetzten Zustand in der Perspektive von Figur 1;
- Figur 3: eine explosionsartige Darstellung der Ausführungsform aus Figur 1 in einem teilweise zusammengesetzten Zustand in der Perspektive von Figur 1;
- Figur 4: eine explosionsartige Darstellung der Ausführungsform aus Figur 1 in einem teilweise zusammengesetzten Zustand in der Perspektive von Figur 1;
- Figur 5: eine Darstellung der Ausführungsform aus Figur 1 in einem zusammengesetzten Zustand in der Perspektive von Figur 1, wobei ein Momentenübertragungselement eine maximale Überstandslänge aufweist;
- Figur 6: eine Darstellung der Ausführungsform aus Figur 1 in einem zusammengesetzten Zustand in der Perspektive von Figur 1 wobei ein Momentenübertragungselement eine minimale Überstandslänge aufweist;
- Figur 7: Die Darstellung von Figur 1 beim Blick vom Drückerelement her;
- Figur 8: eine explosionsartige Darstellung einer alternativen Ausführungsform einer erfindungsgemäßen Fenstergriffgarnitur mit einem alternativen erfindungsgemäßen Drückerelement; und
- Figur 9: eine explosionsartige Darstellung einer alternativen Ausführungsform einer erfindungsgemäßen Fenstergriffgarnitur mit einem alternativen erfindungsgemäßen Drückerelement.

In Figur 1 ist eine erfindungsgemäße Fenstergriffgarnitur mit einem erfindungsgemäßen Drückerelement in einer Explosionsdarstellung gezeigt. Die einzelnen gezeigten Komponenten sind teilweise aufgebrochen dargestellt. Ein Drückerelement trägt insgesamt das Bezugszeichen 10. Das Drückerelement 10 umfasst einen Fenstergriff 12, wobei der Fenstergriff 12 einen Griffabschnitt 14 und einen in einer axialen Richtung A erstreckten Halsabschnitt 16 aufweist. Das Drückerelement 10 umfasst einen Aufnahmeabschnitt 18, der im vorliegenden Beispiel in einer in den Fenstergriff 12 einsetzbaren Hülse 20 angeordnet ist. Der Aufnahmeabschnitt 18 weist ein Gewinde 22 auf.

In der Hülse 20 ist ein Halteelement 24 eingesetzt. Das Halteelement 24 und die Hülse 20 sind kraftschlüssig gehalten in dem Fenstergriff 12 angeordnet. Das Halteelement 24 weist eine Halteöffnung 26 auf. Die Halteöffnung 26 weist einen Querschnitt auf, der geeignet ist, um ein Momentenübertragungselement 28, das vorliegend als Vierkantelement 30 ausgeführt ist, über einen Formschluss drehfest im Fenstergriff 12 bzw. im Drückerelement 10 zu halten.

Das Momentenübertragungselement 28 weist eine Durchgangsöffnung 32 auf. Die Durchgangsöffnung 32 ist vorliegend in axialer Richtung A erstreckt und ist im vorliegenden Ausführungsbeispiel in umfänglicher Richtung geschlossen ausgeführt.

Die Durchgangsöffnung 32 ist ausgebildet, um ein stiftartiges Einstellelement 34 aufzunehmen. Das stiftartige Einstellelement 34 ist vorliegend als Schraube ausgeführt. Das stiftartige Einstellelement 34 weist im vorliegenden Fall einen Schraubenkopf 36 mit einem Innensechskant auf und einen griffabschnittzugewandten Befestigungsabschnitt 38. Der griffabschnittzugewandte Befestigungsabschnitt 38 weist ein Gewinde 40 auf. Das Gewinde 40 des griffabschnittzugewandten Befestigungsabschnitts 38 ist derart ausgebildet, dass es mit dem Gewinde 22, zusammenwirken kann, so dass das Gewinde 22 ein Gegengewinde zu dem Gewinde 40 des Befestigungsabschnitts 38 bildet.

Das Drückerelement 10 bildet Teil einer Fenstergriffgarnitur 42. Die Fenstergriffgarnitur 42 umfasst neben dem Drückerelement auch eine Unterkonstruktion 44 und im vorliegenden Fall eine Abdeckrosette 46.

Die Fenstergriffgarnitur 42 umfasst auch ein Rastelement 48. Das Rastelement 48 weist einen nasenartigen Vorsprung 50 auf. Wenn die Fenstergriffgarnitur 42 zusammengesetzt wird, greift der nasenartige Vorsprung 50 in eine entsprechende Ausnehmung 52 am Halteelement 24 ein. Hierdurch ist das Rastelement 48 über einen Formschluss drehfest gegenüber dem Halteelement 24 und dem in diesem, ebenfalls über einen Formschluss drehfest gehaltenen Momentenübertragungselement 28 angeordnet. Rastelement 48, Momentenübertragungselement 28 sowie Halteelement 24 und Hülse 20 sind über die kraftschlüssige eingepresste Befestigung im Fenstergriff 12 drehfest gegenüber dem Fenstergriff 12 angeordnet.

Das Rastelement 48 weist eine Bahn 54 auf. Die Bahn 54 ist ausgebildet und im montierten Zustand der Fenstergriffgarnitur 42 derart angeordnet, dass im vorliegenden Fall zwei federvorgespannte und vorliegend kugelförmig ausgebildete Rastkörper 56 in die Bahn 54 des Rastelements 48 eingreifen. Der Eingriff der Rastkörper 56 in der Bahn 54 ist dabei derart, dass sich beim Verschwenken des Drückerelements 10 gegenüber der Unterkonstruktion 44 die Rastkörper 56 in der Bahn 54 bewegen und in vorliegend zwei, vorliegend um 90° versetzt zueinander angeordneten, Stellungen des Drückerelements 10 einrasten. Hierzu weist die Bahn 54 des Rastelements 48 vier jeweils um 90° versetzte Einrastausnehmungen 58 auf. Die Einrastöffnungen 58 sind in Figur 7 gut sichtbar dargestellt.

Die Figuren 2 bis 6 zeigen das schrittweise Zusammensetzen des Drückerelements 10 bzw. der Fenstergriffgarnitur 42. In Figur 2 sind die Hülse 20 und das Halteelement 24 in den Fenstergriff 12 bzw. in dessen Halsabschnitt 16 eingeschoben und in diesem kraftschlüssig gehalten. Die Hülse 20 endet dabei bündig mit dem Halsabschnitt 16. Das Halteelement 24 steht in axialer Richtung A über den Halsabschnitt 16.

In Figur 3 ist die Abdeckrosette 46 auf den Halsabschnitt 16 aufgeschoben. Die Unterkonstruktion 44 wiederum ist auf den in Figur 2 gezeigten überstehenden Abschnitt 60 aufgeschoben. Die Abdeckrosette 44 ist gegenüber dem Halteelement 24 über einen Sicherungsring 62 gehalten. Der Sicherungsring hält auch das Rastelement 48, welches wiederum zwischen einem ersten Abstandsring 64 und einem zweiten Abstandsring 66 gehalten ist. In Figur 3 ist auch gut zu erkennen, wie die kugelförmigen Rastkörper 56 über Federn 68, die an der Unterkonstruktion 44 anliegen, gegen das Rastelement 48 bzw. die Bahn 54 des Rastelements 48 gespannt sind.

In Figur 4 ist ersichtlich, wie das Einstellelement 34 in der umfänglich geschlossenen Durchgangsöffnung 32 des Momentenübertragungselements 28 angeordnet ist. Das Einstellelement 34 erstreckt sich in axialer Richtung durch das Momentenübertragungselement 28 hindurch.

Das Momentenübertragungselement 28 ist an einer Bewegung in axialer Richtung A gegenüber dem Einstellelement 34 durch einen Sicherungsring 70 gehindert. Mit anderen Worten, das Momentenübertragungselement 28 ist in axialer Richtung A gegenüber dem Einstellelement 34 unverschieblich angeordnet. Mit anderen Worten, das Momentenübertragungselement 28 ist in axialer Richtung A gegenüber dem Einstellelement 34 durch ein Sicherungselement 72, das vorliegend durch den Sicherungsring 70 gebildet ist, unverschieblich gehalten. Das Einstellelement 34 ist jedoch gegenüber dem Momentenübertragungselement 28 um eine gemeinsame Achse, die sich in der axialen Richtung A erstreckt, verdrehbar.

Zur weiteren Montage des Drückerelements bzw. der Fenstergriffgarnitur 42 wird nun das Momentenübertragungselement 28 mit dem darin über den Sicherungsring 70 befestigten Einstellelement 34 in das Halteelement 24 eingeschoben. In axialer Richtung kann das Einstellelement solange in den Fenstergriff 12 eingeschoben werden, bis der Befestigungsabschnitt 38 an den Aufnahmeabschnitt 18 der Hülse 20 anstößt. In diesem Zustand ist das Momentenübertragungselement 28 bereits in das Halteelement 24 eingeschoben und gegenüber diesen bzw. dem Fenstergriff 12, im vorliegenden Fall durch einen Formschluss, drehfest angeordnet.

Das Einstellelement 34 bzw. dessen Gewinde 40 kann nun in das Gewinde 22 des Aufnahmeabschnitts 18 eingeschraubt werden. Durch das Einschrauben des Gewindes 40 in das Gegengewinde 22 kann die Überstandslänge 74, das heißt die Länge, mit der das Momentenübertragungselement 28 aus dem Drückerelement 10 hervorsteht, angepasst werden.

Figur 5 zeigt das Momentenübertragungselement 28 in einem Zustand, in dem es, bei der Bauweise des vorliegenden Beispiels, konstruktiv maximal über die Unterkonstruktion in axialer Richtung A hinausragt.

Figur 6 im Gegensatz hierzu zeigt das Momentenübertragungselement 28 in einer möglichst weit in den Fenstergriff 12 hinein verschobenen Stellung. Das Einstellelement 34 bzw. dessen Befestigungsabschnitt 38 mit seinem Gewinde 40 ist vollständig in die Hülse 20 bzw. das Gewinde 22 des Aufnahmeabschnitts 18 eingeschraubt. Das Einstellelement 34 ist so weit in den Aufnahmeabschnitt 18 eingeschraubt, dass das Sicherungselement 72 bzw. der Sicherungsring 70 in axialer Richtung an der Hülse 20 anliegen.

Des Weiteren ist in Figur 6 die Abdeckrosette 46 in axialer Richtung derart auf die Unterkonstruktion 44 aufgeschoben, dass Rastnasen 76 in entsprechende Ausnehmungen 78 an der Abdeckrosette 46 eingreifen.

Wie in Figur 8 gezeigt kann das Momentenübertragungselement 28 über ein Spannelement 79, im vorliegenden Fall eine Feder 80, gegenüber dem Einstellelement 34 befestigt sein. Die Feder 80 stellt eine Variante des Sicherungselements 72 dar. Die Feder 80 sichert das Momentenübertragungselement 28 axial verschieblich gegenüber dem Einstellelement 34. In der vorliegenden Variante liegt die Feder 80 mit einem Ende an der Hülse 20 an und mit dem anderen Ende an dem Momentenübertragungselement 28, wenn die Fenstergriffgarnitur sich im zusammengesetzten Zustand befindet (siehe Figur 8 rechts).

Die Feder 80 spannt das Momentenübertragungselement 28 gegen den Schraubenkopf 36 des Einstellelements 34, denkbar ist jedoch generell, dass die Feder 80 das Momentenübertragungselement 28 gegen einen Anschlag 81 spannt, der wie gesagt im vorliegenden Beispiel durch den Schraubenkopf 36 gebildet ist, der jedoch auch anders ausgebildet sein kann.

Wie in Figur 9 gezeigt, kann das Halteelement 24 auch mit der Unterkonstruktion 44 verbördelt sein. Bei der Variante von Figur 9 ist satt dem Sicherungsring 62 eine Verbördelung 82 vorgesehen. Bei der Variante von Figur 9 ist auch der zweite Abstandsring 66 nicht vorgesehen.

Die Verbördelung 82 kann auch bei der vorher gezeigten Variante aus Figur 1-7 eingesetzt werden. Bspw. kann der Sicherungsring 62 und gff. der zweite Abstandsring 66 durch die Verbördelung 82 ersetzt werden. andere Sicherungseinrichtungen sind denkbar.

## Patentansprüche

1. Drückerelement (10) mit einem Griffabschnitt (14) zur Verbindung mit einem Fensterbeschlag, wobei der Fensterbeschlag ein drehbares Getriebeelement, insbesondere eine Getriebenuss, zum Öffnen und Verschließen eines Fensterschlossmechanismus umfasst, wobei das Drückerelement (10) ein Momentenübertragungselement (28), insbesondere ein Vierkantelement (30), umfasst, das sich in einer axialen Richtung (A) erstreckt und mit einer Überstandslänge (74) aus dem Drückerelement (10) hervorsteht und das ausgebildet ist, um sich in einem Montagezustand des Drückerelements (10) mit dem Fensterbeschlag in das Getriebeelement zu erstrecken, um eine Schwenkbewegung des Drückerelements (10) in eine Drehung des Getriebeelements um die axiale Richtung (A) zu übertragen, **dadurch gekennzeichnet, dass** das Drückerelement (10) ein, insbesondere stiftartiges, Einstellelement (34), vorzugsweise eine Schraube, umfasst, das sich durch das Momentenübertragungselement (28) erstreckt und mit einem griffabschnittzugewandten Befestigungsabschnitt (38) in axialer Richtung (A) variabel positionierbar im Drückerelement (10), vorzugsweise lösbar, befestigt ist, wobei die Überstandslänge (74) des Momentenübertragungselements (28) durch unterschiedliches Positionieren des Einstellelements (34) in axialer Richtung (A) beeinflussbar ist,
wobei sich das Einstellelement (34) in axialer Richtung (A) durch die gesamte axiale Erstreckung des Momentenübertragungselements (28) hindurch erstreckt und
wobei das Momentenübertragungselement (28) in axialer Richtung (A) gegenüber dem Einstellelement (34) unverschieblich angeordnet ist oder das Momentenübertragungselement (28) in axialer Richtung gegenüber dem Einstellelement (34) durch ein Spannelement (79) verspannt ist.

2. Drückerelement (10) nach Anspruch 1, **dadurch gekennzeichnet, dass** der griffabschnittzugewandte Befestigungsabschnitt (38) des Einstellelements (34) über einen formschlüssigen Hintergriff mit einem in dem Drückerelement (10) angeordneten Aufnahmeabschnitt (18) in axialer Richtung (A) variabel positionierbar im Drückerelement (10) befestigt ist, insbesondere wobei der griffabschnittzugewandte Befestigungsabschnitt (38) des Einstellelements (34) ein Gewinde (40) aufweist, das in ein Gegengewinde (22) des in dem Drückerelement (10) angeordneten Aufnahmeabschnitts (18) eingeschraubt ist.

3. Drückerelement (10) nach einem oder mehreren der voranstehenden Ansprüche, **dadurch gekennzeichnet, dass** das Momentenübertragungselement (28) eine umfänglich geschlossene Durchgangsöffnung (32) aufweist, in der das Einstellelement (34) angeordnet ist.

4. Drückerelement (10) nach einem oder mehreren der voranstehenden Ansprüche, **dadurch gekennzeichnet, dass** das Einstellelement (34) im befestigten Zustand um die axiale Richtung (A) gegenüber dem Momentenübertragungselement (28) verdrehbar ist.

5. Drückerelement (10) nach einem oder mehreren der voranstehenden Ansprüche, **dadurch gekennzeichnet, dass** das Momentenübertragungselement (28) gegenüber einer Unterkonstruktion (44) gegenüber einem Halsabschnitt (16) des Drückerelements (10) über einen Formschluss, vorzugsweise mit einem drehfest im Drückerelement (10) angeordneten Halteelement (24), drehfest ist.

6. Drückerelement (10) nach dem vorhergehenden Anspruch, **dadurch gekennzeichnet, dass** das Halteelement (24) kraftschlüssig und/oder formschlüssig im Drückerelement (10) gehalten ist.

7. Fenstergriffgarnitur, **dadurch gekennzeichnet, dass** sie eine Unterkonstruktion (44) und ein Drückerelement (10) nach einem oder mehreren der voranstehenden Ansprüche umfasst, vorzugsweise wobei sie weiter ein, vorzugsweise ringförmiges, Rastelement (48) umfasst, das drehfest gegenüber dem Momentenübertragungselement (28) angeordnet ist und ausgebildet ist, um in wenigstens zwei, vorzugsweise um 90° zueinander versetzten, Stellungen des Drückerelements (10) gegenüber der Unterkonstruktion (44) einzurasten, vorzugsweise wobei das Rastelement (48) eine Bahn (54) aufweist, die derart ausgebildet ist, dass wenigstens ein federvorgespannter, vorzugsweise kugelförmiger, Rastkörper (56), der derart in der Unterkonstruktion (44) gegenüber dem Rastelement (48) angeordnet ist, dass er sich bei einem Verschwenken des Drückerelements (10) in der Bahn (54) bewegt und in wenigstens zwei, vorzugsweise um 90° zueinander versetzten, Stellungen des Drückerelements (10) einrastet.

8. Fenstergriffgarnitur nach dem voranstehenden Anspruch, **dadurch gekennzeichnet, dass** das Drückerelement (10) in axialer Richtung (A) über ein Sicherungselement (62), vorzugsweise über einen Sicherungsring (62), gegenüber der Unterkonstruktion (44) und vorzugsweise dem Rastelement (48) gehalten ist, vorzugsweise wobei das Sicherungselement (62) in formschlüssigem Eingriff mit dem Halteelement (24) steht.

## Claims

1. Handle element (10) with a handle portion (14) for connection to a window fitting, wherein the window fitting comprises a rotatable gear element, in particular a gear roller, for opening and closing a window latch mechanism, wherein the handle element (10) comprises a momentum transmission element (28), in particular a square bar element (30) extending in an axial direction (A) and protruding with a projecting length (74) from the handle element (10) and being configured to extend into the gear element when the handle element (10) is mounted on the window fitting to transfer a pivotal motion of the handle element (10) into a rotation of the gear element around the axial direction (A), **characterized in that** the handle element (10) comprises an adjustment element (34), in particular pin-shaped, preferably a screw, which extends through the momentum transfer element (28) and is preferably detachably attached to the handle element (10) variably positionable in the axial direction (A) with an attachment section (38) facing the handle portion, wherein the projecting length (74) of the momentum transfer element (28) can be influenced by differently positioning the adjustment element (34) in the axial direction (A), wherein the adjustment element (34) extends in axial direction (A) through the entire axial extension of the momentum transfer element (28) and
wherein the momentum transfer element (20) is arranged in a non-slidable manner in axial direction (A) with respect to the adjustment element (34) or the momentum transfer element (28) is braced in axial direction (A) with respect to the adjustment element (34) by a bracing element (79).

2. Handle element (10) as claimed in claim 1, **characterized in that** the attachment section (38) of the adjustment element (34) facing the handle portion is attached to the handle element (10) variably positionable in axial direction (A) via a positive locking undercut with a receiver section (18) arranged in the handle element (10), wherein in particular the attachment section (38) of the adjustment element (34) facing the handle portion comprises a thread (40) which is threaded in a counter thread (22) of the receiver section (18) arranged in the handle element (10).

3. Handle element (10) as claimed in one or more of the preceding claims, **characterized in that** the momentum transfer element (28) comprises a through opening (32) closed at the circumference in which the adjustment element (34) is arranged.

4. Handle element (10) as claimed in one or more of the preceding claims, **characterized in that** the adjustment element (34) in its fixed state is rotatable with respect to the momentum transfer element (28) around the axial direction (A) .

5. Handle element (10) as claimed in one or more of the preceding claims, **characterized in that** momentum transfer element (28) is fixed against rotation with respect to a substructure (44) opposite to a collar section (16) of the handle element (10) via a positive fit, preferably with a supporting element (24) arranged fixedly against rotation in the handle element (10).

6. Handle element (10) as claimed in the preceding claim, **characterized in that** the supporting element (24) is held in the handle element (10) by a frictional connection and/or by a positive fit.

7. Window handle fitting, **characterized in that** it comprises a substructure (44) and a handle element (10) as claimed in 1 or more of the preceding claims, wherein it preferably further comprises a preferably annular locking element (48) which is arranged fixed against rotation with respect to the momentum transfer element (28) and is configured to lock in at least two positions of the handle element (10) preferably offset by 90° to each other with respect to the substructure (44), wherein preferably the locking element (48) comprises a path (54) which is configured in such a way that at least a spring-loaded, preferably ball shaped locking body (56) which is arranged in the substructure (44) opposite to the locking element (48) in such a way that it moves on the path (54) when the handle element (10) is rotated, locks in at least two positions of the handle element (10) preferably offset by a 90° to each other.

8. Window handle fitting as claimed in the preceding claim, **characterized in that** the handle element (10) is held in axial direction (80) via a retaining element (62), preferably a retaining ring (62), with respect to the substructure (44) and preferably with respect to the locking element (48), wherein preferably the retaining element (62) is in a positive locking fit with the supporting element (24).

## Revendications

1. Elément bouton (10) avec une partie poignée (14) à relier à une ferrure de fenêtre, dans lequel la ferrure de fenêtre comprend un élément de transmission rotatif, en particulier une noix de transmission, pour l'ouverture et la fermeture d'un mécanisme de fermeture de fenêtre, dans lequel l'élément bouton (10) comprend un élément de transmission de couple (28), en particulier un élément carré (30), qui s'étend dans une direction axiale (A) et fait saillie de l'élément bouton (10) avec une longueur de dépassement (74) et qui est réalisé pour s'étendre dans un état de montage de l'élément bouton (10) avec la ferrure de fenêtre dans l'élément de transmission, afin de transformer un mouvement de pivotement de l'élément bouton (10) en une rotation de l'élément de transmission autour de la direction axiale (A), **caractérisé en ce que** l'élément bouton (10) comprend un élément de réglage (34), en particulier du type tige, de préférence une vis, qui s'étend à travers l'élément de transmission de couple (28) et est fixé, de préférence de manière détachable, dans l'élément bouton (10) avec une partie de fixation tournée vers la partie poignée (38) de manière à pouvoir être positionné de manière variable dans la direction axiale (A), dans lequel la longueur de dépassement (74) de l'élément de transmission de couple (28) peut être influencée par le positionnement différent de l'élément de réglage (34) dans la direction axiale (A), dans lequel l'élément de réglage (34) s'étend dans la direction axiale (A) à travers toute l'étendue axiale de l'élément de transmission de couple (28) et dans lequel l'élément de transmission de couple (28) est disposé de manière non déplaçable par rapport à l'élément de réglage (34) dans la direction axiale (A) ou l'élément de transmission de couple (28) est serré par un élément de serrage (79) par rapport à l'élément de réglage (34) dans la direction axiale.

2. Elément bouton (10) selon la revendication 1, **caractérisé en ce que** la partie de fixation tournée vers la partie poignée (38) de l'élément de réglage (34) est fixée dans l'élément bouton (10) de manière à pouvoir être positionnée de façon variable dans la direction axiale (A) par l'intermédiaire d'un enserrement par l'arrière par coopération de formes avec une partie de réception (18) disposée dans l'élément bouton (10), en particulier dans lequel la partie de fixation tournée vers la partie poignée (38) de l'élément de réglage (34) présente un filet (40), qui est vissé dans un filet complémentaire (22) de la partie de réception (18) disposée dans l'élément bouton (10) .

3. Elément bouton (10) selon l'une ou plusieurs des revendications précédentes, **caractérisé en ce que** l'élément de transmission de couple (28) présente une ouverture de passage (32) fermée de manière périphérique, dans laquelle l'élément de réglage (34) est disposé.

4. Elément bouton (10) selon l'une ou plusieurs des revendications précédentes, **caractérisé en ce que** l'élément de réglage (34), dans l'état fixé, peut être amené en rotation par rapport à l'élément de transmission de couple (28) autour de la direction axiale (A).

5. Elément bouton (10) selon l'une ou plusieurs des revendications précédentes, **caractérisé en ce que** l'élément de transmission de couple (28) est solidaire en rotation par rapport à une sous-structure (44) par rapport à une partie col (16) de l'élément bouton (10) par l'intermédiaire d'une coopération de formes, de préférence avec un élément de retenue (24) disposé de manière solidaire en rotation dans l'élément bouton (10) .

6. Elément bouton (10) selon la revendication précédente, **caractérisé en ce que** l'élément de retenue (24) est retenu à force et/ou par coopération de formes dans l'élément bouton (10).

7. Garniture de poignée de fenêtre, **caractérisée en ce qu'**elle comprend une sous-structure (44) et un élément bouton (10) selon l'une ou plusieurs des revendications précédentes, de préférence dans laquelle elle comprend en outre un élément d'encliquetage (48), de préférence annulaire, qui est disposé et est réalisé de manière solidaire en rotation par rapport à l'élément de transmission de couple (28), afin de s'encliqueter dans au moins deux positions de l'élément bouton (10), de préférence décalées de 90° l'une de l'autre, par rapport à la sous-structure (44), de préférence dans laquelle l'élément d'encliquetage (48) présente une bande (54), qui est réalisée de telle sorte qu'au moins un corps d'encliquetage (56) précontraint par un ressort, de préférence sphérique, qui est disposé par rapport à l'élément d'encliquetage (48) dans la sous-structure (44), de telle sorte qu'il se déplace dans la bande (54) lors d'un pivotement de l'élément bouton (10) et s'encliquète dans au moins deux positions de l'élément bouton (10), de préférence décalées l'une de l'autre de 90°.

8. Garniture de poignée de fenêtre selon la revendication précédente, **caractérisée en ce que** l'élément bouton (10) est retenu dans la direction axiale (A) par l'intermédiaire d'un élément de blocage (62), de préférence par l'intermédiaire d'une bague de blocage (62), par rapport à la sous-structure (44) et de préférence à l'élément d'encliquetage (48), de préférence dans laquelle l'élément de blocage (62) est en engagement par coopération de formes avec l'élément de retenue (24).
